# EUROPÄISCHE PATENTSCHRIFT

(11) **EP 2 994 254 B1**
(45) Veröffentlichungstag und Bekanntmachung des Hinweises auf die Patenterteilung: **24.07.2019**
(21) Anmeldenummer: 14724302.6
(22) Anmeldetag: 26.04.2014
(51) Int. Cl.: B21H 3/04, B21H 9/02

(54) **VERFAHREN UND VORRICHTUNG ZUM GEWINDEWALZEN MIT WALZROLLEN**
METHOD AND DEVICE FOR ROLLING THREADS WITH ROLLING ROLLS
PROCÉDÉ ET DISPOSITIF POUR LE LAMINAGE DES FILETS AU MOYEN DE ROULEAUX DE LAMINAGE

(30) Priorität: 08.05.2013 DE 102013007906
(43) Veröffentlichungstag der Anmeldung: 16.03.2016
(73) Patentinhaber: Streicher, Josef, 88079 Kressbronn (DE)
(72) Erfinder: STREICHER, Josef, 88079 Kressbronn (DE); SCHWEDA, Libor, 47877 Willich Schiefbahn (DE)
(74) Vertreter: Riebling, Peter
(86) Internationale Anmeldenummer: PCT/EP2014/001117
(87) Internationale Veröffentlichungsnummer: WO 2014/180540

(56) Entgegenhaltungen:
- BE-A- 495 407
- DE-B- 1 013 613
- DE-B- 1 158 346
- DE-C- 939 628

## Beschreibung

Die Erfindung betrifft ein Verfahren und eine Vorrichtung zum Gewindewalzen mit Walzrollen nach dem Oberbegriff des Patentanspruches 1 bzw. (siehe z.B. DE 10 13 613 B).

Eine Vorrichtung ist beispielsweise mit dem Gegenstand der DE 10 2008 027 964 A1 bekannt geworden. Bei der dort gezeigten Walzmaschine werden Werkstücke im Warmumformverfahren gewalzt, weil die gegenläufig angeordneten Walzen zwischen sich einen Spalt bilden, in dem das umzuformende Werkstück an seinem Außenumfang mit einem Gewinde oder einem gewindeähnlichen Profil versehen wird.

Nachteil der genannten Anordnung ist jedoch, dass die beiden Umformwalzen zentrisch drehbar gelagert sind, und einen Taumelhub während des Walzvorganges nicht ausführen.

Beim Gegenstand der DE 10 2008 027 964 A1 wird Stangenware in Längsrichtung der Stangenware bewegt, indem sie zwischen dem Walzspalt der einander gegenüberliegenden und gegenläufig angetriebenen Walzrollen gefördert wird. Daher entstehen bei dieser Druckschrift nicht die Probleme, welche beim stückweise Einbringen von Walzgut in den Walzspalt entstehen, nämlich solche welche auftreten, wenn das Walzgut nur kurzzeitig im Walzspalt verweilt um am Außenumfang des Walzgutes ein Profilgewinde anzubringen und dann das stückweise zugeführte Walzgut wieder aus dem Walzspalt herausgeführt wird. Die genannte Druckschrift beschäftigt sich mit diesem Problem der synchronisierten Zu- und Abführung nicht.

Die BE 495 407 A zeigt eine Vorrichtung zum Zuführen von Rohlingen zu einer Walzrolle. Dabei wird ein Rohling in eine Aussparung einer Transporttrommel eingebracht, welche durch Drehung den Rohling in den Arbeitsbereich der Walzrolle befördert. Die Drehung wird von einer Rasteinrichtung gesteuert, welche je nach Ansteuerung die Transporttrommel freigibt oder bei Erreichen der Walzposition fixiert. Nachteil der genannten Anordnung ist jedoch, dass die beiden Umformwalzen zentrisch drehbar gelagert sind, und einen keinen Taumelhub während des Walzvorganges ausführen.

Die DE 939 628 C zeigt eine Vorrichtung zum Walzen und Zuführen von Werkstücken in Werkzeugwalzen aufweisende Werkzeugmaschinen, wobei eine der Werkzeugwalzen ortsfest und die andere Werkzeugwalze über einen Schlitten linear auf die erste Walze zu- und abgeführt werden kann. Je nach Position des Schlittens wird die erste Werkzeugwalze während des Walzvorganges über einen Sperrhebel fixiert und nach Beendigung des Vorganges gelöst. Nachteilig an dieser Vorrichtung sind die hohen Kräfte auf den Sperrhebel, was die Vorrichtung verschleißanfällig macht.

Die DE 10 13 613 B zeigt ein Verfahren zum Gewindewalzen von Werkstücken anhand von gegenüberliegenden und gleichläufig angetriebenen Walzrollen im Umformverfahren, mit einem sich zwischen den Walzrollen bildenden Walzspalt, in dem das umzuformende Werkstück an seinem Außenumfang durch Umformung mit einem rollenseitigen Walzgewinde mit einem Gewinde versehen wird, wobei in einem ersten Verfahrensschritt mindestens eine Walzrolle eine Hubbewegung mit einem Schlitten ausführt, um den Walzspalt zu öffnen, und wobei in einem zweiten Verfahrensschritt in diesen geöffneten Walzspalt das umzuformende Walzgut hineingefördert wird. In einem dritten Verfahrensschritt wird der Walzspalt verengt, sodass das Walzgewinde der einander gegenüberliegenden Walzrollen umformend am Außenumfang des Walzgutes anliegt, und im nächsten Verfahrensschritt wird der Walzspalt wieder geöffnet und das fertig gewalzte Walzgut aus dem Walzspalt abgefördert.

Nachteilig an dieser Druckschrift ist, dass die lineare Hubbewegung des Schlittens durch eine Exzenterscheibe verursacht wird, die eine rotatorische Drehbewegung in eine translatorische Längenbewegung umwandelt. Somit ist die Produktionsleistung begrenzt, da keine hohen Geschwindigkeiten für die Zu- und Wegstellung dieser Walzrolle, bedingt durch den hydraulischen Antrieb, umgesetzt werden können.

Demnach liegt der Erfindung die Aufgabe zugrunde, ein Verfahren und eine Vorrichtung zum Gewindewalzen mit Walzrollen für stückweises Walzgut so weiterzubilden, dass bei hoher Produktionsleistung stückweises Walzgut gesteuert zugeführt, gewalzt und gesteuert abgeführt werden kann.

Zur Lösung der gestellten Aufgabe ist die Erfindung durch ein Verfahren nach der technischen Lehre des Anspruches 1 und eine Vorrichtung mit den Merkmalen des Anspruchs 3 gekennzeichnet.

Wichtig bei der Erfindung ist, dass in einem ersten Verfahrensschritt wenigstens die eine Walzrolle eine Hubbewegung ausführt, um den Walzspalt zu öffnen, und dass in einem zweiten Verfahrensschritt in diesem geöffneten Walzspalt das umzuformende Walzgut hineingefördert wird, dass in einem dritten Verfahrensschritt der Walzspalt sich verengt, sodass das Walzgewinde auf den einander gegenüberliegenden Walzrollen umformend am Außenumfang des Walzgutes anliegt, und dass im nächsten Verfahrensschritt sich der Walzspalt wieder öffnet und das fertig gewalzte Walzgut aus dem Walzspalt abgefördert wird.

Wichtig bei der Erfindung ist demnach eine synchronisierte Zuführung durch eine Zuführvorrichtung, die im vorliegenden Fall als Teilekorb ausgebildet ist, welcher eine entgegengesetzte oder gleichsinnige Drehrichtung zu der einen Walzrolle ausführt und hierbei dafür sorgt, dass stets synchronisiert ein Walzgut als abgelängtes Stück, zum Beispiel in Form einer Schraube, in den nunmehr erweiterten Walzspalt eingebracht wird, dass dann die gegenüberliegende Walzrolle einen Exzenterhub ausführt, der den Walzspalt zum Zweck der Umformung verengt, und hierbei das Walzgut am Außenumfang umgeformt wird, und dass nach erfolgter Verengung des Walzspaltes der Exzenterhub so gestaltet ist, dass sich der Walzspalt wieder erweitert und damit das fertig gewalzte Walzgut aus dem Walzspalt wieder abgeführt werden kann.

Die hierfür verwendete Vorrichtung zeichnet sich also dadurch aus, dass die eine Walzrolle zentrisch gelagert ist und drehend angetrieben ist, und koaxial auf der Drehachse eine Zuführvorrichtung mit einem Teilekorb angeordnet ist, welcher das stückweise Walzgut synchronisiert in den Walzspalt hineinführt und von dort wieder abführt.

In einer bevorzugten ersten Ausgestaltung ist es vorgesehen, dass die Zuführvorrichtung entgegengesetzt zu der Drehrichtung der zentrischen Walzrolle angetrieben ist und mit der Drehung dieser Walzrolle synchronisiert ist.

In einer anderen Ausgestaltung kann es jedoch vorgesehen sein, dass sich die Zuführvorrichtung in der gleichen Drehrichtung dreht wie vergleichsweise die zentrisch gelagerte Walzrolle, sodass die beiden Ausführungsformen beide vom Erfindungsgedanken umfasst sind.

Erfindungswesentlich bei der Vorrichtung ist, dass die der zentrisch sich drehenden Walzrolle gegenüberliegende Walzrolle einen Exzenterhub mit ihrem Außenumfang in Richtung auf den Außenumfang der zentrisch sich drehenden Walzrolle ausführt.

Mit diesem Exzenterhub wird ein zyklisches Öffnen und Schließen des Walzspaltes erreicht, und bei geschlossenem Walzspalt erfolgt die Umformung des Walzgutes, wohingegen bei geöffnetem Walzspalt das Walzgut entweder zu- oder abgeführt wird.

Als stückweise vereinzeltes Walzgut müssen hierbei sämtliche rotationssymmetrischen Metallteile umgeformt werden, wie zum Beispiel Schrauben, Stangenware, die auf eine bestimmte Länge abgeschnitten ist, Kunststoffteile, Kunststoff-Metall-Verbundteile, Holz oder dergleichen Werkstücke. Es kommt also im Wesentlichen nicht auf die Materialwahl des umzuformenden Walzgutes an, sondern nur darauf, dass es zyklisch in den Walzspalt hineingefördert wird, wobei der Walzspalt bei der Hineinförderung erweitert ist, und dass es bei geschlossenem Walzspalt am Außenumfang mit einem geeigneten Gewinde oder einer geeigneten Profilumformung versehen wird, und dass nach erfolgter Umformung dieses Walzgutes es wieder bei geöffnetem Walzspalt abgeführt werden kann.

Im Falle der Ausbildung des Walzgutes als Schraubenrohling wird dieser zwischen zwei rotierenden, profilierten Walzrollen bearbeitet.

Die erste profilierte zylindrische Walzrolle dreht sich um ihre eigene Achse und wird im weiteren Text als Walzrolle A bezeichnet.

Die zweite zylindrisch profilierte Walzrolle dreht sich ebenfalls um ihre eigene Achse und wird im weiteren Text als Walzrolle B bezeichnet. Sie beschreibt jedoch bedingt durch eine außermittige Aufnahmehülse eine exzentrische Laufbahn am Außenumfang.

Der Arbeitshub der exzentrischen Walzrolle B erfolgt also durch einen Achsenversatz zur Antriebswelle hin.

Die Größe des Achsenversatzes ist abhängig von der zu fertigenden Gewindesteigung (Einwalztiefe).

Eine größere Gewindesteigung bedarf eines größeren Achsenversatzes.

Als Beispiel kann angegeben werden, dass, wenn ein Gewinde
M6 x 1 = Einwalztiefe 0,613 mm nach DIN13-1,
M8 x 1,25 = Einwalztiefe 0,767 mm nach DIN13-1.

Über die Walzrolle A ist ein Werkstück-Aufnahmekäfig angeordnet, der im weiteren Text als Teilekorb bezeichnet wird. Dieser Teilekorb wird über ein Schrittgetriebe angetrieben. Der Teilekorb führt die Rohlinge in einzelnen getakteten Schritten dem Umformprozess zu und transportiert die fertigen Schrauben aus dem Umformprozess heraus.

Allgemein kann der Walzvorgang bei einer vollen Umdrehung der beiden Walzrollen A, B wie folgt beschrieben werden.
1. Leerhub:
   Im ersten Arbeitsschritt, in dem der Rohling zwischen den beiden Walzrollen A und B positioniert worden ist, bewegt sich im Leerhub die rotierende Walzrolle B auf die ebenfalls rotierende Walzrolle A zu.
2. Walzweg:
   Sobald der Rohling von beiden Walzrollen berührt worden ist, beginnt der zweite Arbeitsschritt, der Walzweg. Die rotierende Walzrolle B bewegt sich weiter auf die rotierende Walzrolle A zu. Der Gewindeumformprozess dauert solange an, bis kein Material mehr umgeformt wird.
3. Beladeweg:
   Im dritten Arbeitsschritt, am Rückweg des exzentrischen Hubes der Walzrolle B, wird das Werkstück freigegeben. Während des Beladeweges dreht sich der Teilekorb und befördert die gewalzte Schraube aus der Walzposition heraus und führt gleichzeitig einen neuen Rohling in die Walzposition hinein.

Nach Ausführung einer Werkzeugdrehbewegung von 360 Grad beginnt ein neuer Arbeitsprozess.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: Draufsicht auf die Vorrichtung zum Gewindewalzen mit zwei Walzrollen
Figur 2: Schnitt durch die Vorrichtung nach Figur 1 als Mittenlängsschnitt
Figur 3: das Diagramm eines Arbeitszyklus in Form einer Hubkurve
Figur 4: der Hub der Walzrolle über einen Weg von 1 mm bei einer vollen Umdrehung

Die erfindungsgemäße Walzrollenmaschine 1 besteht gemäß Figur 1 aus zwei gleichläufig zueinander angetriebenen Walzrollen 3, 13, wobei die linke Walzrolle B als exzentrisch angetriebene Walzrolle ausgebildet ist.

Auf einem Maschinenrahmen 2 ist die genannte Walzrolle 3 in einem Drehlager 4 in einer Drehachse 44 drehend angetrieben, weil eine zentrische Walzwelle 5 vorgesehen ist, die an ihrem Außenumfang über einen Nutenstein 7 mit einer Exzenterhülse 8 gekoppelt ist, die bei der Drehung der Walzrolle 3 in Pfeilrichtung 6 für eine Hubbewegung in Pfeilrichtung 28 (Taumelbewegung) sorgt.

Auf diese Weise wird bei einer vollen Umdrehung der Walzrolle 3, der sich im Zwischenraum zwischen dem Außenumfang der Walzrolle 3 und dem Außenumfang der gegenüberliegenden, zentrisch angetriebenen und sich drehenden Walzrolle 13 ein Walzspalt 43 (siehe Figur 2) gebildet, der sich zyklisch öffnet und schließt.

Die Linie 9 bezeichnet hierbei die Zahnradmitte im Antriebszahnrad und demnach von der zentrischen Drehachse 44, während die Linie 10 den höchsten Punkt der Exzenterverstellung der Exzenterhülse 8 beschreibt.

Auf diese Weise kann ein Exzenterhub 36 (siehe Figur 2) in Bezug zur zentrischen Drehachse 44 erreicht werden. Dieser Exzenterhub 36 dient der einmaligen Einstellung der Größe des Walzspaltes und ändert sich über den Drehwinkel der Walzrolle 3 nicht mehr. Er wird einmalig eingestellt und bestimmt die Grundweite des Walzspaltes 43.

Als Einstellung dieses Exzenterhubes dienen die Hilfspunkte 11, 12 und 14, in deren Lage insgesamt die Walzwelle 5 gedreht werden kann, um den geforderten Exzenterhub 36 einmalig einzustellen und dann festzusetzen.

Zur zyklischen Öffnung und Schließung des Walzspaltes 43 dient jedoch der kleinere Exzenterhub 64 (siehe Figur 2), der sich aus der exzentrischen Lagerung der Exzenterhülse 8 ergibt.

Der dort angegebene Exzenterhub 36 dient zur Anpassung an den Durchmesser von größerem oder kleinerem Walzgut 26 mit Hilfe der Hilfspunke 11, 12 und 14, während der kleinere Exzenterhub 64 (siehe Figur 2) eine Verstellung oder eine Verdrehung der Exzenterhülse 8 bewirkt und zur zyklischen Öffnung und Schließung des Walzspaltes 43 vorgesehen ist.

Die rechte Walzrolle 13 weist eine Walzwelle 15 auf, die zentrisch in einer Drehachse 45 gelagert ist und sich beispielsweise in Pfeilrichtung 16 dreht. Der Außenumfang ist mit einem Walzgewinde 27 versehen. Das Walzgewinde auf der Walzrolle 3 ist mit 17 angegeben.

Nachdem die Walzrolle 13 zentrisch gelagert ist, ist lediglich eine Rundhülse 18 vorhanden, die mit einem Nutenstein 7 mit der Walzwelle 15 verbunden ist.

In Figur 1 ist noch bezüglich des Nutensteins 7 an der Walzrolle 3 dargestellt, dass dieser Nutenstein die Exzenterhülse 8 mit der Walzwelle 5 verbindet.

Zur zyklischen Zuführung von Walzgut ist eine Zuführvorrichtung vorgesehen, die im Wesentlichen aus einem Zuführkanal 22 und einem Abführkanal 32 besteht.

Das Walzgut 26 wird über den Zuführkanal in Pfeilrichtung 23 zugeführt und gelangt dann in nach außen geöffnete Aufnahmen 21 eines Teilekorbs 19, der getrennt von der Drehung der Walzwelle 15 angetrieben ist, und zwar im Gegensinn in Pfeilrichtung 24 im Vergleich zur Antriebsrichtung der Walzrolle 13 in Pfeilrichtung 16.

Das Walzgut 26 wird demnach stückweise in jeweils eine offene Aufnahme 21 eingeführt, wobei das Walzgut 26 auf einem Ringflansch 20 des Teilekorbs 19 aufsteht und in Pfeilrichtung 24 dem Walzspalt 43 zugeführt wird. Ebenso kann das Walzgut 26 am Kopf hängend oben am Flansch des Teilkorbs 19 aufgehängt werden.

Nach erfolgter Walzumformung wird das Walzgut aus dem nun geöffneten Walzspalt 43 herausbefördert und verlässt in Pfeilrichtung 25 den Abführkanal 32.

Das Walzgut 26 ist in den Aufnahmen 21 gegen Herausfallen durch eine Leitplanke 29 geschützt.

In Figur 2 sind die weiteren Einzelheiten des konstruktiven Aufbaus der erfindungsgemäßen Walzrollmaschine 1 dargestellt.

Es ist erkennbar, dass an der Oberseite der linken Walzrolle 3 die Exzenterhülse 8 angeordnet ist, die über den Nutenstein 7 mit der inneren Walzwelle 5 verbunden ist, sodass die gesamte Exzenterhülse für eine Verschiebung der

Walzrolle 3 in Pfeilrichtung 28 sorgt und so den geforderten Exzenterhub 64 durchführt.

Zur Festsetzung der Drehlage der Exzenterhülse 8 wird eine Anpressscheibe 30 verwendet, die mithilfe von Schrauben 33 auf der Oberseite der Walzrolle 3 gepresst wird, wobei die Exzenterhülse 8 frei bleibt.

Dabei wird ein Druckring 31 verwendet, der von den Schrauben 33 durchsetzt ist und der auf ein zugeordnetes Außengewinde 34 der Walzwelle 5 aufgeschraubt ist.

Die Walzwelle 5 ist noch durch voneinander beabstandete Rollenlager 37 drehbar gelagert, und die für die Ausgangsweite des Walzspaltes 43 vorgesehene Exzenterverstellung mit der Exzenterachse 38 und dem Exzenterhub 36 ist nicht näher dargestellt. Es handelt sich um eine übliche exzentrische Einstellmöglichkeit der Walzwelle 5 um den Exzenterhub 36, der einmal eingestellt und dann festgesetzt wird.

Die Unterseite der Walzrolle 3 liegt auf einer Ausgleichsscheibe 35 auf, die auswechselbar ausgebildet ist und mittels derer die Gewindehöhe am Walzgut 26 genau einstellbar ist.

Die Ausgleichsscheibe 35 lässt eine Verschiebung der Walzrolle 3 in axialer Richtung zu. Es handelt sich demnach um ein Höheneinstellspiel.

Für die rechte Walzrolle 13 ist gemäß Figur 2 zu erkennen, dass die dortige Walzwelle 15 in einer zentrischen Drehachse 45 gelagert ist, und ebenfalls über den Nutenstein 7 die zentrische Rundhülse 18 mit dem Außenumfang der Walzwelle 15 gekoppelt ist.

Mit einem Schrittgetriebe 46 wird ein Zahnrad 48 intermittierend und schrittweise angetrieben, sodass es über einen Zwischenflansch 49 drehfest mit dem Ringflansch 20 der Zuführvorrichtung (Teilekorb 19) gekoppelt ist.

Auf diese Weise wird eine schrittweise intermittierende Antriebsdrehbewegung für den Ringflansch 20 erreicht, auf dem das zuzuführende Walzgut 26 in dem Walzspalt 43 eingeführt wird.

Auf dem Ringflansch 20 ist der Teilekorb 19 angeordnet, in dessen Aufnahmen 21 die umzuformenden Schrauben oder das Walzgut 26 angeordnet sind.

In Figur 2 ist nur schematisiert der Zahneingriff 47 zwischen dem Schrittgetriebe 46 und dem Zahnrad 48 dargestellt.

In Figur 2 ist auf der linken Seite noch die Exzenterverstellung bezüglich des Exzenterhubes 36 dargestellt. Dies erfolgt gemäß Figur 2 dadurch, dass ein zentrischer Lagerflansch 39 vorhanden ist, der einen inneren exzentrischen Umfang bildet, wobei am Innenumfang noch eine Freistellung 40 in Bezug zum Außenumfang der Walzwelle 5 angeordnet ist.

Wurde der richtige Exzenterhub 36 gefunden, dann wird über eine Klemmhülse 42, die mit einem Klemmring 41 zusammenwirkt, die Drehlage des Lagerflansches 39 eingestellt.

Figur 3 zeigt nun einen Arbeitszyklus einer Hubkurve 53 der Walzrolle 3, wobei auf der Abszisse der Drehwinkel der Walzrolle und auf der Ordinate der Hub der Walzrolle aufgetragen ist. Sie kann sich demnach zwischen einem Hub von 0 bis zum Beispiel 0,5 mm bewegen.

Bei Position 59 beginnt die Drehung in Pfeilrichtung 54 und es handelt sich um einen Leerhub 60, der bei Position 55 endet.

Nach Überschreiten der Position 55 wird der obere Totpunkt erreicht, wobei zwischen der Position 55 und 56 ein Leerhub 60 stattfindet.

Ab der Position 56 wirkt der eigentliche Walzweg 57 der Walzrolle 3, der über den unteren Totpunkt hinaus bis zur Position 51 mit dem eingezeichneten Drehwinkel von zum Beispiel 270 Grad erfolgt.

Ab der Position 51 erfolgt dann ein Beladeweg 58, bei dem der Walzspalt 43 geöffnet ist und das Walzgut 26 in dem geöffneten Walzspalt eingebracht wird. Bei weiterer Drehung ist dann bei Position 52 der Beladeweg beendet und es erfolgt ein neuer Vorgang, der mit Position 55 und 56 wieder in Figur 3 beginnt.

Gemäß Figur 4 kann somit der Hub der Walzrolle um 1 mm bei einer Umdrehung von zum Beispiel 360 Grad verändert werden. Dies ist nur eine beispielhafte Dimensionsangabe und soll die Erfindung in keiner Weise beschränken.

Es ist dargestellt, dass es entweder einen Vorwärtshub 21 zum Schließen des Walzspaltes oder auch einen Rückwärtshub 62 zum Öffnen des Walzspaltes gibt, und dass insgesamt die Exzenterhubkurve 63 in Figur 4 über den Drehwinkel und den Hub angegeben ist.

Aus der vorliegenden Erfindung ergibt sich der Vorteil, dass mit sehr hoher Produktionsleistung präzise Umformarbeiten am umformbaren Walzgut 26 vorgenommen werden können. Eine solche Maschine hat eine Produktionsleistung von zum Beispiel 400 Stück pro Minute, wobei die Zuführbewegung des Teilekorbs 19 mit dem Ringflansch 20 genau mit der Exzenterhubkurve 63 in Figur 4 synchronisiert werden muss, um dafür zu sorgen, dass bei geöffnetem Walzspalt ein Teil eingeführt wird, dann umgeformt und nach der Umformung bei geöffnetem Walzspalt wieder entfernt werden kann.

### Zeichnungslegende

- 1: Walzrollmaschine
- 2: Maschinenrahmen
- 3: Walzrolle B (links exzentrisch)
- 4: Drehlager
- 5: Walzwelle
- 6: Pfeilrichtung
- 7: Nutenstein
- 8: Exzenterhülse
- 9: Linie (Zahnradmitte)
- 10: Linie (höchster Punkt)
- 11: Hilfspunkt
- 12: Hilfspunkt
- 13: Walzrolle A (rechts)
- 14: Hilfspunkt
- 15: Walzwelle (rechts)
- 16: Pfeilrichtung
- 17: Walzgewinde (links)
- 18: Rundhülse (rechts)
- 19: Teilekorb
- 20: Ringflansch
- 21: Aufnahme (für Walzgut)
- 22: Zuführkanal
- 23: Pfeilrichtung
- 24: Pfeilrichtung (Teilekorb)
- 25: Pfeilrichtung
- 26: Walzgut
- 27: Walzgewinde (rechts)
- 28: Taumelbewegung
- 29: Leitplanke
- 30: Anpressscheibe
- 31: Druckring
- 32: Abführkanal
- 33: Schraube
- 34: Gewinde
- 35: Ausgleichsscheibe
- 36: Exzenterhub
- 37: Rollenlager
- 38: Exzenterachse
- 39: Lagerflansch
- 40: Freistellung
- 41: Klemmring
- 42: Klemmhülse
- 43: Walzspalt
- 44: Drehachse (von 4)
- 45: Drehachse (von 13)
- 46: Schrittgetriebe
- 47: Zahneingriff
- 48: Zahnrad
- 49: Zwischenflansch
- 50:
- 51: Position (Beladeweg)
- 52: Position
- 53: Hubkurve
- 54: Pfeilrichtung
- 55: Position
- 56: Position
- 57: Walzweg
- 58: Beladeweg
- 59: Position
- 60: Leerhub
- 61: Hub (vorwärts)
- 62: Hub (rückwärts)
- 63: Exzenterhubkurve
- 64: Exzenterhub

## Patentansprüche

1. Verfahren zum Gewindewalzen von Werkstücken (26) anhand von gegenüberliegenden und gleichläufig angetriebenen Walzrollen (3, 13) im Umformverfahren, wobei eine Walzrolle (13) zentrisch gelagert und drehend angetrieben ist, mit einem sich zwischen den Walzenrollen (3, 13) bildenden Walzspalt (43), in dem das umzuformende Werkstück (26) an seinem Außenumfang durch Umformung mit einem rollenseitigen Walzgewinde (17, 27) mit einem Gewinde oder einem gewindeähnlichen Profil versehen wird, wobei in einem ersten Verfahrensschritt mindestens eine Walzrolle (3) eine Hubbewegung ausführt, um den Walzspalt (43) zu öffnen, wobei in einem zweiten Verfahrensschritt in diesen geöffneten Walzspalt (43) das umzuformende Walzgut (26) hinein gefördert wird, wobei in einem dritten Verfahrensschritt der Walzspalt (43) sich verengt, sodass das Walzgewinde (17, 27) der einander gegenüberliegenden Walzrollen (3, 13) umformend am Außenumfang des Walzgutes (26) anliegt, und wobei sich im nächsten Verfahrensschritt der Walzspalt (43) wieder öffnet und das fertig gewalzte Walzgut (26) aus dem Walzspalt (43) abgefördert wird, **dadurch gekennzeichnet, dass** die der zentrisch sich drehenden Walzrolle (13) gegenüberliegende Walzrolle (3) einen Exzenterhub (64) mit ihrem Außenumfang in Richtung auf den Außenumfang der zentrisch sich drehenden Walzrolle (13) ausführt, wodurch ein zyklisches Öffnen und Schließen des Walzspaltes erreicht wird.

2. Verfahren nach Anspruch 1, **dadurch gekennzeichnet, dass** über eine von einem Schrittgetriebe (46) angetriebene Zuführeinrichtung das Walzgut (26) in einzelnen getakteten Schritten dem Walzspalt (43) synchronisiert zuführt wird und nach dem Umformprozess abgeführt wird.

3. Vorrichtung zum Gewindewalzen von Werkstücken (26) anhand von gegenüberliegenden und gleichläufig angetriebenen Walzrollen (3, 13) im Umformverfahren, mit einem sich zwischen den Walzenrollen (3, 13) bildenden Walzspalt (43), in dem das umzuformende Werkstück (26) an seinem Außenumfang durch Umformung mit einem rollenseitigen Walzgewinde (17, 27) mit einem Gewinde oder einem gewindeähnlichen Profil versehen wird, wobei eine Walzrolle (13) zentrisch gelagert und drehend angetrieben ist, und koaxial auf der Drehachse (45) eine Zuführvorrichtung mit einem Teilekorb (19) angeordnet ist, welche dazu geeignet ist, das Walzgut synchronisiert in den Walzspalt (43) hineinzuführen und von dort wieder abzuführen, **dadurch gekennzeichnet, dass** die der zentrisch sich drehenden Walzrolle (13) gegenüberliegende Walzrolle (3) über eine zentrische Walzwelle (5) drehbar angetrieben ist, die an ihrem Außenumfang drehfest mit einer exzentrisch gelagerten Exzenterhülse (8) gekoppelt ist, so dass zur zyklischen Öffnung und Schließung des Walzspaltes (43)
die der zentrisch sich drehenden Walzrolle (13) gegenüberliegende Walzrolle (3) für die Durchführung der Walzumformung einen ersten Exzenterhub (64) mit ihrem Außenumfang in Richtung auf den Außenumfang der zentrisch sich drehenden Walzrolle (13) ausführt.

4. Vorrichtung nach Anspruch 3, **dadurch gekennzeichnet, dass** die der zentrisch sich drehenden Walzrolle (13) gegenüberliegende Walzrolle (3) mit einer zentrischen Walzwelle (5) in einem Drehlager (4) in einer Drehachse (44) drehend angetrieben ist und eine für die Ausgangsweite des Walzspaltes (43) vorgesehene Exzenterverstellung mit einer Exzenterachse (38) für einen zweiten Exzenterhub (36) vorgesehen ist.

5. Vorrichtung nach einem der Ansprüche 3 bis 4, **dadurch gekennzeichnet, dass** die Zuführeinrichtung als Teilekorb (19) ausgebildet ist, der koaxial auf der Drehachse der zentrisch sich drehenden Walze (13) angeordnet ist und entgegengesetzt zu der Drehrichtung der zentrisch sich drehenden Walzrolle (13) angetrieben ist und mit der Walzrolle (13) synchronisiert ist.

6. Vorrichtung nach einem der Ansprüche 3 bis 4, **dadurch gekennzeichnet, dass** der Teilekorb (19) koaxial auf der Drehachse der zentrisch sich drehenden Walze (13) angeordnet ist und in gleicher Drehrichtung wie die zentrisch sich drehende Walzrolle (13) angetrieben ist und mit der Walzrolle (13) synchronisiert ist.

7. Vorrichtung nach einem der Ansprüche 3 bis 6, **dadurch gekennzeichnet, dass** das Walzgut (26) zyklisch über einen Zuführkanal (22) in eine nach außen geöffnete Aufnahme (21) des Teilekorbs (19) stückweise zuführbar ist und das Walzgut (26) auf einem Ringflansch (20) des Teilekorbs (19) aufsteht und dem Walzspalt (43) zuführbar ist.

8. Vorrichtung nach einem der Ansprüche 3 bis 7, **dadurch gekennzeichnet, dass** das Walzgut (26) zyklisch über einen Zuführkanal (22) in eine nach außen geöffnete Aufnahme (21) des Teilekorbs (19) stückweise zuführbar ist und das Walzgut (26) im oberen Bereich des Teilekorbs (19) aufgehängt wird und dem Walzspalt (43) zuführbar ist.

## Claims

1. Method for thread rolling of workpieces (26) using opposing rolling rolls (3, 13) driven in the same direction in a reshaping process, wherein a rolling roll (13) is mounted centrally and driven in rotational manner, with a roll gap (43) being formed between the rolling rolls (3, 13) and in which the workpiece (26) to be reshaped is provided with a thread or a thread-like profile on its outer circumference by reshaping using a roll-side rolling thread (17, 27), wherein in a first method step, at least one rolling roll (3) executes a lifting movement in order to open the roll gap (43), wherein in a second method step, the rolled stock (26) to be reshaped is conveyed into this opened roll gap (43), wherein in a third method step, the roll gap (43) is narrowed so that the rolling thread (17, 27) of the rolling rolls (3, 13) opposite one another rests in reshaping manner on the outer circumference of the rolled stock (26), and wherein in the next method step, the roll gap (43) is opened again and the finally rolled, rolled stock (26) is conveyed away from the roll gap (43), **characterised in that** the rolling roll (3) opposite the centrally rotating rolling roll (13) executes eccentric lifting (64) with its outer circumference in the direction of the outer circumference of the centrally rotating rolling roll (13), whereby cyclic opening and closing of the roll gap is achieved.

2. Method according to claim 1, **characterised in that** the rolled stock (26) is supplied in synchronised manner in individual cycled steps to the roll gap (43) via a supply device driven by a stepping gear (46) and is carried away after the reshaping process.

3. Device for thread rolling of workpieces (26) using opposing rolling rolls (3, 13) driven in the same direction in a reshaping process, with a roll gap (43) being formed between the rolling rolls (3, 13) and in which the workpiece (26) to be reshaped is provided with a thread or a thread-like profile on its outer circumference by reshaping using a roll-side rolling thread (17, 27), wherein a rolling roll (13) is mounted centrally and driven in rotational manner, and coaxially on the rotational axis (45) is arranged a supply device with a parts cage (19) which is suitable for guiding the rolled stock in synchronised manner into the roll gap (43) and for carrying it away from there again, **characterised in that** the rolling roll (3) opposite the centrally rotating rolling roll (13) is driven to be rotatable via a central roll shaft (5) which is coupled to an eccentrically mounted eccentric sleeve (8) to be resistant to rotation on its outer circumference so that for cyclic opening and closing of the roll gap (43), the rolling roll (3) opposite the centrally rotating rolling roll (13) for carrying out rolling reshaping, executes first eccentric lifting (64) with its outer circumference in the direction of the outer circumference of the centrally rotating rolling roll (13).

4. Device according to claim 3, **characterised in that** the rolling roll (3) opposite the centrally rotating rolling roll (13) is driven in rotational manner by a central roll shaft (5) in a pivot bearing (4) in a rotational axis (44) and an eccentric adjustment provided for the starting width of the roll gap (43) is provided with an eccentric axis (38) for second eccentric lifting (36).

5. Device according to one of claims 3 to 4, **characterised in that** the supply device is formed as a parts cage (19) which is arranged coaxially on the rotational axis of the centrally rotating roll (13) and is driven counter to the direction of rotation of the centrally rotating rolling roll (13) and is synchronised with the rolling roll (13).

6. Device according to one of claims 3 to 4, **characterised in that** the parts cage (19) is arranged coaxially on the rotational axis of the centrally rotating roll (13) and is driven in the same direction of rotation as the centrally rotating rolling roll (13) and is synchronised with the rolling roll (13).

7. Device according to one of claims 3 to 6, **characterised in that** the rolled stock (26) can be supplied piece by piece into an outwardly opened receiver (21) of the parts cage (19) cyclically via a supply channel (22) and the rolled stock (26) stands up on an annular flange (20) of the parts cage (19) and can be supplied to the roll gap (43).

8. Device according to one of claims 3 to 7, **characterised in that** the rolled stock (26) can be supplied piece by piece into an outwardly opened receiver (21) of the parts cage (19) cyclically via a supply channel (22) and the rolled stock (26) is suspended in the upper region of the parts cage (19) and can be supplied to the roll gap (43).

## Revendications

1. Procédé pour le laminage de filets de pièces (26) à l'aide de rouleaux de laminage (3, 13) opposés et entraînés dans le même sens dans le procédé de déformation, dans lequel un rouleau de laminage (13) est logé de manière centrée et entraîné en rotation, avec un interstice (43) se formant entre les rouleaux de laminage (3, 13), dans laquelle la pièce (26) à déformer est dotée au niveau de sa périphérie extérieure par déformation d'un filet de laminage (17, 27) côté rouleau avec un filet ou un profilé semblable à un filet, dans lequel dans une première étape de procédé, au moins un rouleau de laminage (3) effectue un mouvement de levage pour ouvrir l'interstice (43), dans lequel dans une deuxième étape de procédé, le produit laminé (26) à déformer est transporté dans cet interstice (43) ouvert, dans lequel dans une troisième étape de procédé, l'interstice (43) se rétrécit, de sorte que le filet de laminage (17, 27) des rouleaux de laminage (3, 13) opposés l'un à l'autre s'appuie par déformation sur la périphérie extérieure du produit laminé (26), et dans lequel dans la prochaine étape de procédé, l'interstice (43) s'ouvre à nouveau et le produit entièrement laminé (26) est évacué hors de l'interstice (43), **caractérisé en ce que** le rouleau de laminage (3) opposé au rouleau de laminage (13) en rotation centrée effectue une course excentrique (64) avec sa périphérie extérieure en direction de la périphérie extérieure du rouleau de laminage (13) en rotation centrée, moyennant quoi une ouverture et une fermeture cycliques de l'interstice sont atteintes.

2. Procédé selon la revendication 1, **caractérisé en ce que** le produit laminé (26) est amené à l'interstice (43) de manière synchronisée en différentes étapes cadencées par le biais d'un dispositif d'amenée entraîné par une transmission pas à pas (46) et est évacué après le processus de déformation.

3. Dispositif pour le laminage de filets de pièces (26) à l'aide de rouleaux de laminage (3, 13) opposés et entraînés dans le même sens dans le procédé de déformation, avec un interstice (43) se formant entre les rouleaux de laminage (3, 13), dans laquelle la pièce (26) à déformer est dotée au niveau de sa périphérie extérieure par déformation d'un filet de laminage (17, 27) côté rouleau avec un filet ou un profilé semblable à un filet, dans lequel un rouleau de laminage (13) est logé de manière centrée et entraîné en rotation, et un dispositif d'amenée avec un panier de pièces (19) est agencé coaxialement sur l'axe de rotation (45), lequel est adapté pour introduire le produit laminé de manière synchronisée dans l'interstice (43) et l'en évacuer à nouveau, **caractérisé en ce que** le rouleau de laminage (3) opposé au rouleau de laminage (13) en rotation centrée est entraîné en rotation par le biais d'un arbre de laminage centré (5), qui est couplé solidaire en rotation au niveau de sa périphérie extérieure à une douille excentrique (8) logée de manière excentrique, de sorte que le rouleau de laminage (3) opposé au rouleau de laminage (13) en rotation centrée effectue pour la réalisation de la déformation de laminage une première course excentrique (64) avec sa périphérie extérieure en direction de la périphérie extérieure du rouleau de laminage (13) en rotation centrée pour l'ouverture et la fermeture cycliques de l'interstice (43).

4. Dispositif selon la revendication 3, **caractérisé en ce que** le rouleau de laminage (3) opposé au rouleau de laminage (13) en rotation centrée est entraîné en rotation avec un arbre de laminage centré (5) dans un palier rotatif (4) dans un axe de rotation (44) et un réglage excentrique prévu pour la largeur initiale de l'interstice (43) est prévu avec un axe excentrique (38) pour une deuxième course excentrique (36).

5. Dispositif selon l'une des revendications 3 à 4, **caractérisé en ce que** le dispositif d'amenée est réalisé en tant que panier de pièces (19) qui est agencé coaxialement sur l'axe de rotation du rouleau (13) en rotation centrée et est entraîné dans le sens opposé au sens de rotation du rouleau de laminage (13) en rotation centrée et est synchronisé avec le rouleau de laminage (13).

6. Dispositif selon l'une des revendications 3 à 4, **caractérisé en ce que** le panier de pièces (19) est agencé coaxialement sur l'axe de rotation du rouleau (13) en rotation centrée et est entraîné dans le même sens de rotation que le rouleau de laminage (13) en rotation centrée et est synchronisé avec le rouleau de laminage (13).

7. Dispositif selon l'une des revendications 3 à 6, **caractérisé en ce que** le produit laminé (26) peut être amené cycliquement pièce par pièce dans une réception ouverte vers l'extérieur (21) du panier de pièces (19) par le biais d'un canal d'amenée (22) et le produit laminé (26) se dresse sur une bride annulaire (20) du panier de pièces (19) et peut être amené à l'interstice (43).

8. Dispositif selon l'une des revendications 3 à 7, **caractérisé en ce que** le produit laminé (26) peut être amené cycliquement pièce par pièce dans une réception ouverte vers l'extérieur (21) du panier de pièces (19) par le biais d'un canal d'amenée (22) et le produit laminé (26) est accroché dans la zone supérieure du panier de pièces (19) et peut être amené à l'interstice (43).
